# EUROPÄISCHE PATENTSCHRIFT

(11) **EP 1 921 968 B1**
(45) Veröffentlichungstag und Bekanntmachung des Hinweises auf die Patenterteilung: **27.07.2011**
(21) Anmeldenummer: 06777015.6
(22) Anmeldetag: 23.08.2006
(51) Int. Cl.: A47L 9/10, A47L 9/12, A47L 9/14, A47L 9/18

(54) **VERFAHREN ZUR BEHANDLUNG VON STAUB UND VORRICHTUNGEN ZUR DURCHFÜHRUNG EINES SOLCHEN VERFAHRENS**
METHOD FOR TREATING DUST AND DEVICES FOR CARRYING OUT THIS METHOD
PROCEDE POUR TRAITER LA POUSSIERE ET DISPOSITIFS POUR EXECUTER UN TEL PROCEDE

(30) Priorität: 26.08.2005 DE 102005041170; 05.10.2005 DE 102005047812; 21.12.2005 DE 102005061725; 21.12.2005 DE 102005061742; 08.02.2006 DE 102006006011
(43) Veröffentlichungstag der Anmeldung: 21.05.2008
(73) Patentinhaber: Miele & Cie. KG, 33332 Gütersloh (DE)
(72) Erfinder: BERTRAM, Andre, 33739 Bielefeld (DE); ENNEN, Günther, 32130 Enger (DE); KINNIUS, Jörg, 32139 Spenge (DE); TIEKÖTTER, Stefan, 33699 Bielefeld (DE); WEGENER, Dirk, 33649 Bielefeld (DE); WOLF, Cornelius, 33739 Bielefeld (DE)
(86) Internationale Anmeldenummer: PCT/EP2006/008252
(87) Internationale Veröffentlichungsnummer: WO 2007/022959

(56) Entgegenhaltungen:
- WO-A-00/54644
- DE-A1- 10 060 858
- DE-A1- 10 316 668
- DE-U1-202004 003 494
- DE-U1-202004 009 496
- GB-A- 2 365 323

## Beschreibung

Die vorliegende Erfindung betrifft ein Verfahren zur Behandlung von Staub in einem Staubsauger. Darüber hinaus betrifft die Erfindung verschiedene Vorrichtungen zur Durchführung eines solchen Verfahrens.

Bei Staubsaugern, insbesondere bei Bodenstaubsaugem, kommen Staubrückhaltesysteme zum Einsatz, die in der Regel zwischen dem Lufteinlass eines Staubsammelraums und der Saugseite eines Gebläses angeordnet sind und den aufgenommenen Staub vor dem Eintritt in das Gebläse zurückhalten. Die bekannteste Variante ist ein als Beutel geformter Filter, welches innenbeaufschlagt ist, d. h., der Staub lagert sich im Inneren des Beutels ab. Dem Beutel ist in der Regel noch ein Feinstaubfilter nachgeschaltet, welcher Staubpartikel in der Größenordnung von weniger als 2 µm aufnimmt, die den Beutel passieren. Die Entfernung dieses Staubanteils aus der Raumluft gewinnt mit der ansteigenden Zahl von Allergikern an Bedeutung, da diese Partikel wegen ihrer geringen Größe lungengängig sind und deshalb zu einer gesundheitlichen Belastung führen. Bei Erreichen der maximalen Aufnahmekapazität, die bei ca. 400 Gramm liegt, muss der Beutel ausgetauscht werden, dies kann insbesondere bei verschließbaren Beuteln hygienisch erfolgen, da der Staub im Beutel bleibt und mit diesem entsorgt wird. Ein solcher Austausch ist je nach Gebrauchsgewohnheit mehrmals im Jahr erforderlich und verursacht Kosten. Auch der Feinstaubfilter muss nach einer gewissen Nutzungszeit ausgetauscht werden, hier sind jedoch die Intervalle wegen der geringen Menge des Feinstaubs größer, von den Herstellern wird ein Austausch nach ca. einem Jahr empfohlen. Wegen der geringen Partikelgrößen entsteht ein kleiner Masseanteil an Feinstaub, deshalb besitzen handelsübliche Feinstaubfilter ein Fassungsvermögen von etwa 10 Gramm.

In manchen Kleinstsaugern, Mehrzwecksaugern oder Gewerbegeräten gibt es außenbeaufschlagte Filter, die das Gebläse umgeben. Der Vorteil ist die größere Aufnahmekapazität, der Nachteil besteht darin, dass die Filter dieser Staubsauger nur für Grobstaub ausgelegt sind, der Feinstaub, welcher allergieauslösende Pollen und Mikroorganismen beinhaltet, passiert den Filter und wird vom Gebläse in den Raum zurückgeblasen und dabei sogar aufgewirbelt.

Es besteht der Wunsch nach einem wiederverwendbaren Filtersystem für Grobstaub, welches folgende Eigenschaften besitzt:
- kompakter Aufbau;
- eine dem Staubbeutel vergleichbare Filterleistung;
- hygienische Entnahmemöglichkeit des gesammelten Staubs;
- geringe Saugleistungsverluste.

Hier sind im Wesentlichen folgende Systeme bekannt:
1. auswaschbare und wiederverwendbare Textilfilterbeutel (DE 199 11 331 C1);
   hier bestehen in erster Linie Bedenken hinsichtlich der Hygiene, da die stark verunreinigten Beutel zunächst manuell geleert und anschließend in der Waschmaschine gewaschen werden müssen;
2. Staubkassetten aus porösem Sintermaterial (EP 1 179 312 A2);
3. Fliehkraftabscheider, sogenannte Zyklone (EP 0 647 114 B1);

Die beiden letztgenannten Systeme bieten die Möglichkeit, den Staubsammelbehälter einfach zu entnehmen, zu entleeren und bei Verschmutzung zu reinigen. Bei handelsüblichen Systemen, insbesondere bei den Fliehkraftabscheidern, wird bisher versucht, die von den Staubbeuteln bekannte Staubabscheidung nachzubilden. Aus diesem Grund ist die Trenngrenze der Abscheider sehr klein, aufgrund der unscharfen Trennung befinden sich deshalb große Mengen von lungengängigem Feinstaub in den Staubsammelbehältern. Das Entleeren dieser Behälter führt dann dazu, dass die leichteren Bestandteile des ausgeschütteten Staubs auffliegen und sich in der Luft verteilen. Hierdurch werden insbesondere Allergiker belastet. Ein Verfahrem gemäß dem Oberbegriff des Unabhängigen Anspruchs ist aus DE-U-202004003494 bekannt.

Es ist daher Aufgabe der vorliegenden Erfindung ein Verfahren zur Behandlung von Staub zu schaffen, bei dem die Entsorgung unter Hygienegesichtspunkten verbessert ist.

Diese Aufgabe wird durch ein Verfahren mit den Merkmalen des Anspruches 1 gelöst.

Erfindungsgemäß wird der Staub in mindestens zwei Fraktionen getrennt, welche sich durch die Größe oder Masse der Staubpartikel unterscheiden, und einer Fraktion wird ein Staubbindemittel zugegeben, so dass der Staub nicht nur lose in einem Staubsammelraum abgelegt wird, sondern eine gewisse Bindung und Vernetzung erfährt und bei der Entleerung des Staubsammelraumes keine Verwirbelung stattfindet. Die Belastung durch Feinstaub, pathogene Partikel oder andere Schadstoffe ist dadurch reduziert und der Umgang mit dem Staubsammelraum, der in regelmäßigen Intervallen geleert werden muss, wird deutlich hygienischer und der Inhalt des Staubsammelraumes kann als Gemisch, z.B. als Klumpen, auf einmal entsorgt werden.

Die Fraktion, deren Staubpartikel mehrheitlich kleiner sind als die Fraktion, der ein Staubbindemittel zugegeben wird, wird dann von einem Feinstaubfilter aufgenommen. Hierdurch wird vermieden, dass Partikel dieser Fraktion wieder an die Raumluft zurückgegeben und dort verwirbelt werden.

Bei einer besonders vorteilhaften Ausführungsform wird der Staub in drei Fraktionen getrennt, welche sich durch die Größe und/oder Masse der Staubpartikel unterscheiden, und der Fraktion mit Staubpartikeln, welche mehrheitlich mittlere Größe oder Masse besitzen, wird ein Staubbindemittel zugegeben. Die erste Fraktion, die nur grobe Teile enthält, kann ohne jegliches Aufstauben auch ohne Bindemittel entleert werden. Daher wird nur für die mittlere Fraktion ein Staubbindemittel benötigt. Die zur Bindung benötigte Menge kann dabei gegenüber Verfahren, die die ersten beiden Fraktionen in einem Behälter sammeln, erheblich reduziert werden.

Dabei sollten die Einrichtungen, mit denen der Staub getrennt wird, derart dimensioniert werden, dass die erste Fraktion mehrheitlich Staubpartikel mit einer Größe von mehr als 200 µm enthält, dass die zweite Fraktion mehrheitlich Staubpartikel mit einer Größe zwischen 200 µm und 30 µm enthält und dass eine dritte Fraktion mehrheitlich Staubpartikel mit einer Größe von weniger als 30 µm enthält. Die Partikel der dritten Fraktion sind mit 30 µm teilweise noch sehr groß, was wiederum einen Feinstaubfilter mit sehr großer Aufnahmekapazität bedingt. Hierdurch wird aber erreicht, dass in der zweiten Fraktion auch bei einer unscharfen Trennung nur sehr wenig lungengängige Feinstaubpartikel vorhanden sind. Dies stellt sicher, dass Benutzer beim Entleeren des Behälters für die zweite Fraktion auch dann nicht oder nur gering gefährdet sind, wenn sie sich gegen die Benutzung eines Staubbindemittels entscheiden oder dessen Zugabe vergessen haben.

Ein geeigneter Feinstaubfilter sollte mindestens eine Speicherkapazität von 200 Gramm besitzen. Da aufgrund der Trenngrenze von 30 µm relativ große und massereiche Partikel in den Feinstaubfilter gelangen, wäre ein handelsüblicher Filter mit einer Aufnahmekapazität von 10 Gramm schnell erschöpft. Dies widerspräche dem Gedanken eines Staubsaugers, welcher kein oder nur wenig Verbrauchsmaterial benötigen soll. Aus diesem Grund wird eine Filterkapazität gewählt, welche bei normalen Nutzungsgewohnheiten eine Standzeit von mehr als einem Jahr gewährleistet. Neben der erhöhten Standzeit wird noch der Vorteil eines geringen Strömungsverlustes von nur ca. 20% (am Ende der Standzeit, bezogen auf den Ausgangszustand) erzielt. Der Einsatz eines solchen Filters erfolgt vorzugsweise bei einem Staubsauger, bei dem ein Staubbindemittel für die nächstgrößere Fraktion verwendet wird. Ein Einsatz eines solchen Filters ist aber auch ohne Staubbindemittel möglich, insbesondere dann, wenn die Trenngrenzen des Staubabscheide-Behälters so scharf sind, dass die nächstgrößere Fraktion keine lungengängigen Partikel enthält.

Es ist auch vorteilhaft, wenn die Zugabe des Staubbindemittels in einem in den Staubsauger einsetzbaren und von dort entnehmbaren Staubsammelbehälter erfolgt. Hierdurch ist einerseits eine einfache Entleerung des Konglomerats aus Staub und Staubbindemittel ohne zusätzliche Behälter möglich, andererseits wird eine einfache Reinigung des Staubsammelbehälters ermöglicht.

Bezüglich anderer zweckmäßiger oder sogar vorteilhafter Gestaltungsformen des erfindungsgemäßen Verfahrens wird auf die weiteren abhängigen Ansprüche 6 bis 18 verwiesen.

Die Erfindung wird nachfolgend anhand von mehreren Ausführungsbeispielen mit Bezug auf die beigefügten Zeichnungen näher erläutert. Es zeigen:
- Figur 1: eine schematische Ansicht eines Ausführungsbeispiels eines erfindungsge- mäßen Staubsaugers;
- Figur 2: eine perspektivische Ansicht des Staubsammelraumes des Staubsaugers der Figur 1 in Explosionsdarstellung;
- Figur 3: eine Draufsicht auf den Staubsauger der Figur 1;
- Figur 4: eine geschnittene Seitenansicht eines Staubsammelraumes mit Dosierein- richtung;
- Figur 5: eine teilweise geschnittene Ansicht eines weiteren Ausführungsbeispiels eines Staubsammelraumes mit Dosiereinrichtung;
- Figur 6: eine teilweise geschnittene Ansicht eines weiteren Ausführungsbeispiels eines Staubsammelraumes mit Heizeinrichtung;
- Figur 10: einen Staubsammelbehälter mit Pressvorrichtung;
- Figur 11: einen Staubsammelbehälter mit Rührwerk;
- Figuren 12a, b: eine weitere Alternative der Staubbindung;
- Figur 13: die Schemaskizze eines Drei-Fraktionen-Staubabscheiders;
- Figur 14: einen Staubsammelbehälter mit Wasserzuführung;
- Figur 15: den Staubsammelbehälter gemäß Figur 17 beim Entleerungsvorgang;
- Figuren 16, 17: den prinzipiellen Aufbau eines Feinstaubfilters;
- Figuren 18, 19: detailliert eine erste Ausführungsform des Feinstaubfilters in Draufsicht und Seitenansicht
- Figur 20: eine zweite Ausführungsform des Feinstaubfilters in Draufsicht.

Die Figur 1 zeigt rein schematisch einen Staubsauger 1 im Längsschnitt. Der Staubsauger 1 besitzt in bekannter Weise ein Gehäuse 2, welches in einen Gebläseraum 3 und einen Staubsammelraum 4 unterteilt ist. Der Staubsammelraum 4 wird durch einen schwenkbaren Deckel 5 verschlossen und besitzt eine erste Öffnung 6, in die die Kupplung 7 eines Saugschlauchs 8 mündet. An den Saugschlauch 8 können unter eventueller Zwischenschaltung eines Saugrohrs (nicht dargestellt) verschiedene Saugvorsätze (ebenfalls nicht dargestellt) angeschlossen werden. Eine zweite Öffnung 9 ist in der Trennwand 10 zwischen Staubsammelraum 4 und Gebläseraum 3 angeordnet. Hinter dieser Öffnung 9 befindet sich ein Feinstaubfilter 11. Dahinter ist in dem Gebläseraum 3 ein Motorgebläse 12 angeordnet, welches mit seiner Saugseite zum Feinstaubfilter 11 bzw. zur Öffnung 9 gerichtet ist und mit seiner Ausblasseite über weitere Öffnungen 18 - evtl. mit vorgeschaltetem Filter (nicht dargestellt) - mit der Umgebungsluft 13 verbunden. Über dem Gebläseraum ist ein Aufnahmeraum 14 für eine Gerätesteuerung und Bedien- und Anzeigeelemente (siehe Figur 3) angeordnet. Beim Einschalten des Gebläses 12 wird in bekannter Weise die staubbeladene Luft, in der Figur durch den Pfeil 16 symbolisiert, über den Saugschlauch 8 durch den Staubsammelraum 9 geleitet. Um dort den Grobstaub 17 zu separieren, ist dort in ebenfalls bekannter Weise ein staubbeutelloses Staubsammelsystem eingesetzt. Im dargestellten Ausführungsbeispiel ist dies ein Fliehkraftabscheider 20, die eingangs genannten Varianten Massenträgheitsabscheider oder Staubkassette sind ebenfalls denkbar. Der verwendete Abscheider ist derart dimensioniert, dass innerhalb des Staubsammelbehälters eine Fraktion gesammelt wird, deren Bestandteile mehrheitlich größer als 30 µm sind.

Figur 2 zeigt den Fliehkraftabscheider 20 als Einzelheit. Er umfasst einen Zyklonkegel 21, der mit einer Luftzuführung 22 und einer Luftabführung 23 versehen ist. Die Luftzuführung 22 steht strömungsmäßig mit der Öffnung 6 in Verbindung, die Luftabführung 23 über die Leitung 15 mit der Öffnung 9 (s. Figur 1). Der Zyklonkegel 21 wird in einen zylindrischen Behälter 24 eingesetzt, der, wie in der Figur gezeigt, in eine rohrförmige Halterung 25 und einen darunter angeordneten Staubsammelbehälter 26 unterteilt sein kann. Die angesaugte staubbeladene Luft wird im Zyklonkegel 21 in eine Drehbewegung versetzt, so dass nach dem Fliehkraftprinzip der Grobstaub 17 an die Außenwand gedrückt wird und nach unten in den Staubsammelbehälter 26 fällt. Im weiteren Luftweg wird dann noch der Feinstaub durch den Feinstaubfilter 11 abgeschieden. Ist der Behälter 26 gefüllt, was über Füllstands-, Druck oder Staubmengensensoren oder einfach durch Messung der Einschaltzeiten des Gebläses ermittelt werden kann (nicht dargestellt), wird dies dem Benutzer über eine Anzeigevorrichtung 35 (s. Figur 3) mitgeteilt.

Figur 3 zeigt die Draufsicht auf einen erfindungsgemäß ausgebildeten Staubsauger 1. Hier sind in einem Bedienfeld 30 neben den bekannten Bedien- und Anzeigeelementen wie Ein-/Ausschalter 31, Wechselanzeige 32 für den Feinstaubfilter 11, Kabelaufrolltaste 33 und Leistungssteller 34 weitere Elemente vorgesehen, deren Funktion später erklärt ist. Unter anderem kann dies die vorbeschriebene Anzeige 35 zum Entleeren des Staubsammelbehälters 26 sein. In den folgenden Ausführungsbeispielen (Figuren 4 und 5) wird zur Aktivierung der Wechselanzeige ein aus der EP 0 759 157 B1 bekannter Piezosensor verwendet, welcher an die Gerätesteuerung - in der Figur durch den gestrichelten Kasten 36 symbolisch angedeutet - ein Signal gibt, das mit der aufgesaugten Staubmenge korreliert. Der Benutzer kann dann den Staubsammelbehälter 26 vom Rest des Fliehkraftabscheiders 20 trennen und den Grobstaub 17 entleeren. Hier setzt die Erfindung ein:

Um ein Aufstauben des Grobstaubs beim Entleeren des Staubsammelbehälters zu vermeiden, wird diesem ein Staubbindemittel zugegeben. Ein Staubbindemittel im Sinne der Erfindung stellt ein ein- oder mehrkomponentiges Additiv dar, welches in fester und/oder flüssiger und/oder gasförmiger Phase vorliegt, wobei die Phase ggf. veränderbar ist, um den in loser ungebundener Form vorliegenden aufgesaugten Staub zu durchdringen, zu vermischen und zumindest teilweise eine Bindung des Staubes vorzunehmen. Das Staubbindemittel soll neben dem Grobstaub insbesondere auch den im Staubsammelbehälter vorhandenen Feinstaub, Keime, Bakterien, Pollen und andere Schadstoffe binden, um bei der Entsorgung eine Verwirbelung und die daraus resultierende Belastung für den Benutzer zu vermeiden. Dadurch kann der gefüllte Staubsammelraum auf hygienische Weise entleert werden, ohne dass es zu einem Aufstauben kommt. Als Staubbindemittel können entsprechend geeignete dispergierbare Flüssigkeiten, Pulver, Schaum, Granulat oder feste, insbesondere tablettenförmig gepresste Stoffe verwendet werden. Außerdem können dem Staubbindemittel Duftstoffe, reinigende oder keimhemmende Substanzen zugesetzt sein. Die Zugabe des Staubbindemittels in den Staubsammelbehälter erfolgt durch eine dafür geeignete Vorrichtung, die entweder innerhalb des Staubsaugers oder in einem Saugvorsatz integriert ist oder als externe Apparatur mit einer Aufnahme für den Staubsammelbehälter ausgebildet ist.

In den Figuren 4 und 5 sind Ausführungsbeispiele von Staubsammelbehältern gezeigt, in denen ein Staubbindemittel zugegeben und mit dem Staub vermengt wird. Als Staubbindemittel kann eine Flüssigkeit, Pulver, Schaum oder Granulat verwendet werden, auch Mischformen sind denkbar. Insbesondere bei der Verwendung von Granulat sollte diesem ein Stoff zugesetzt werden, welcher die Anhaftung des Staubs verbessert. Ferner kann das Staubbindemittel mit Mitteln angereichert sein, die eine reinigende Wirkung besitzen, beispielsweise durch Beigabe von Tensiden oder ähnlichen die Reinigung fördernde Substanzen. Auch bakterizide, bakteriostatische, und/oder fungizide Mittel können beigegeben werden, um eine Verkeimung innerhalb des Staubsammelbehälters zu vermeiden. Diese Eigenschaften werden beispielsweise durch die Dotierung des Materials mit Silberionen erreicht. Ferner können Duftstoffe eingesetzt werden, um den Umgang mit dem Staubsammelraum angenehmer zu machen.

Das Staubbindemittel muss zur Erfüllung seiner Funktion im Sinne der Erfindung mit dem Staub in Kontakt treten, wobei folgende mögliche Varianten zur Dosierung bestehen:
• Das Staubbindemittel wird vom Benutzer direkt in den Staubsammelbehälter dosiert. Diese Möglichkeit ist äußerst kostengünstig realisierbar, da keine zusätzlichen aktiven Wirkelemente in den Staubsauger eingebaut werden müssen, wobei nachteilig ist, dass der Verbraucher mit dem eingesaugten Staub in Kontakt kommen kann, bevor dieser gebunden ist. Um diesen Nachteil zu beseitigen, kann das Staubbindemittel durch Einschalten des Gebläses in den Staubsammelbehälter eingesaugt werden.
• Das Staubbindemittel wird über eine Dosiervorrichtung in den Staubsammelbehälter gegeben, wobei die Aktivierung über am Staubsauger, am Saugvorsatz oder an der externen Apparatur angeordnete Betätigungsmittel erfolgt.
• Das Staubbindemittel wird automatisch vom Staubsauger oder vom Saugvorsatz dosiert. Dies kann bei eingeschaltetem Gebläse durch entsprechende Dosiereinrichtungen im Bereich der Luftzuführung erfolgen, oder direkt in den Staubsammelbehälter.
• Das Staubbindemittel wird am Anfang eines Saugprozesses dosiert, wobei entweder die für den Staubsammelbehälter notwendige Menge nach Entleerung einmalig zugegeben wird oder über mehrere Teilschnitte eine Dosierung erfolgt. Ferner kann die Zugabe des Staubbindemittels auch nach dem Saugvorgang erfolgen. Die Aktivierung der hierzu notwendigen Dosiervorrichtung bezüglich der Menge, des Zugabezeitpunkts und/oder der Zugabefrequenz kann zeit-, füllstands- oder staubmengengesteuert sein. Hierzu können die gleichen Vorrichtungen benutzt werden wie zur eingangs beschriebenen Wechselanzeige.
• Das Staubbindemittel wird automatisch beim Einsetzen des Staubsammelbehälter zugegeben.

Vorteilhaft ist die Verwendung von Mitteln zum Durchmischen von Staub und Staubbindemittel, insbesondere bei der Zugabe des Mittels am Anfang oder am Ende des Saugvorgangs oder bei Zugabe in einer externen Apparatur. Hierzu können mechanische oder motorische Mittel verwendet werden, die den Behälter in Bewegung, Drehung oder Schwingung versetzen.

In dem in Figur 4 gezeigten Ausführungsbeispiel ist in der Luftzuführung 22 ein Staubmengensensor 41 angeordnet, der die Menge des durchströmenden Staubes erfasst. Ferner ist in der Luftzuführung 22 eine Dosiervorrichtung 42 für Pulver und/oder Granulat als Staubbindemittel 43 vorgesehen. Die vom Staubmengensensor 41 erfasste Menge wird an die Gerätesteuerung 36 weitergegeben, und diese veranlasst bei Vorliegen einer Menge, welche eine Entleerung des Sammelbehälters 26 erforderlich macht, dass das Staubbindemittel über eine Dosierklappe 44 in die Luftzuführung 22 abgegeben und dort mit der noch staubbeladenen Luft verwirbelt wird. Aufgrund der nachfolgenden zyklonartigen Verwirbelung der Luft mit dem Staub 17 und dem Staubbindemittel 43 wird eine optimale Vermischung erreicht. Das Staubbindemittel 43 wird zusammen mit dem Staub 17 in dem Behälter 26 gesammelt und kann dann in regelmäßigen Abständen entsorgt werden. Die Dosierung des Staubbindemittels 43 kann über Klappen, Kolben, Schnecken und/oder Düsen erfolgen. Dabei kann die Zugabe des Staubbindemittels entweder unmittelbar in dem Staubsammelraum 26 oder im Bereich der Luftzuführung 22 erfolgen, z.B. kann die Zugabe bereits an dem Saugvorsatz des Staubsaugers 1 erfolgen (nicht dargestellt).

In Figur 5 ist eine weitere Ausführungsform eines Staubsammelbehälters 26 dargestellt, bei dem der Grobstaub 17 gebunden wird. Hierfür ist an dem Behälter 26 mindestens eine Sprüheinrichtung 50 vorgesehen, mittels der ein Fluid 52 in den Staubsammelraum 26 abgegeben werden kann. Die Sprüheinrichtung 50 umfasst einen Vorratsbehälter 53, in dem das Fluid 52 als Staubbindemittel angeordnet ist. Ferner sind von der Gerätesteuerung 36 aktivierbare Dosierpumpen 54 vorgesehen, um mittels Schläuchen 55 das flüssige Staubbindemittel 52 in den Staubsammelbehälter 26 zu fördern. Hierfür sind ein oder mehrere Düsen 51 vorgesehen, aus denen das aus den Schläuchen 55 geförderte Fluid 52 in den Staubsammelraum 26 abgegeben und zerstäubt wird. Das dispergierte, staubbindende Fluid 52 ist schematisch durch den Sprühnebel 56 dargestellt. Das Staubbindemittel 52 kann eine glykolhaltige oder glyzerinhaltige Flüssigkeit sein, die die Oberflächenspannung auf Werte von weniger als 40 mN/m reduziert und ggfs. mit fungiziden, bakteriostatischen und/oder bakteriziden Inhaltsstoffen ergänzt ist. Ebenso denkbar ist die Verwendung eines hochverdünnten Klebers, beispielsweise Tapetenkleister. Das flüssige Staubbindemittel 52 sollte vorzugsweise jedoch dispergierbar sein. Anstelle eines Fluids können bei entsprechender Ausbildung der Dosierpumpen und Düsen ebenfalls pulver-, schaum- oder granulatförmige Medien versprüht werden. Zur Dosierung können anstelle der Pumpen 54 auch andere Druck erzeugende Elemente eingesetzt werden. Ferner kann das Staubbindemittel 52 auch über steuerbare Ventile zugeführt und mit Ultraschall dispergiert werden. Die Steuerung der Zuführung des flüssigen Staubbindemittels 52 kann auch hier abhängig von den Daten eines Staubmengensensors 41 erfolgen, alternativ aber auch nach einer der anderen zuvor aufgezählten Varianten. Die Wände des Staubsammelraumes 26 können für eine kostengünstige Herstellung aus Kunststoff gefertigt sein. Es ist natürlich auch möglich, eine antihaftende Beschichtung vorzusehen, um die Reinigung zu erleichtern.

In Figur 6 ist ein Ausführungsbeispiel eines Staubsammelraumes 26 gezeigt, bei dem der Staub 17 durch einen Stoff gebunden wird, der zunächst geschmolzen wird und nach der Aufnahme des Staubs 17 erkaltet und dann aus dem Staubsammelraum 26 entfernt werden kann. Hierzu wird beispielsweise Paraffin 60 verwendet, was dem Behälter als Tablette 61 oder Granulat zugegeben wird. An dem Behälter 26 ist eine Wärmequelle 62 vorgesehen, die über eine Spannungsversorgung 63 mit elektrischer Energie versorgt wird.

Wie in Figur 6 weiter zu sehen ist, befindet sich am Boden des Behälters 26 eine Aufnahme 64 für die Paraffintablette 61. Ferner ist schematisch der Staub 17 dargestellt, der auf der Paraffintablette 61 liegt. In regelmäßigen Abständen kann der Behälter 26 aus dem Staubsauger 1 entnommen und gereinigt werden.

Beim Saugen wird der Hausstaub zunächst mit Hilfe des Fliehkraftabscheiders 20 fraktioniert, wobei Partikel mit einem Durchmesser < 30 µm den Fliehkraftabscheider 20 passieren und in dem Feinstaubfilter 11 gebunden werden. Alle weiteren Staubbestandteile 17 fallen infolge der Gravitation auf das Paraffin 60. Bei einem bestimmten Füllgrad wird die Wärmequelle in Form einer Heizplatte 62 über die Spannungsversorgung 63 mit elektrischer Energie versorgt, wodurch das Paraffin 60 von der festen in die flüssige Phase überführt wird. Es kann auch die Abwärme des Gebläses 12 verwendet werden.

Die Dichte des Paraffins 60 liegt in einer Größenordnung von < 1 g/cm³, etwa im Bereich zwischen 0,5 und 0,7 cm³. Nach dem archimedischen Prinzip werden alle Körper in dem Paraffin 60 versinken, die eine Dichte > ca. 0,8 g/cm³ aufweisen. Diese Bedingungen erfüllen Hausstaubpartikel 17, deren Dichte im Bereich > 1g/cm³ liegt. Aufgrund der Größenverhältnisse der Dichte der einzelnen Stoffe und des relativ einfach zu erreichenden Phasenwechsels der Paraffintablette 61 gelingt es so, den in dem Behälter 26 befindlichen Staub 17 einfach zu binden und in dem Paraffin 60 zu versenken. Wenn der Behälter 26 ausreichend gefüllt ist, kann der abgekühlte Klumpen aus Paraffin 60 und gebundenem Staub 17 ohne Aufstauben entsorgt werden. Insbesondere die unpolare, molekulare Struktur des Paraffins 60 und dessen niedrige Oberflächenspannung sorgt dafür, dass im Gegensatz zu Wasser, Partikel grundsätzlich in der flüssigen Phase des Paraffins 60 leicht einsinken können. Ferner kann der Schmelzpunkt des Paraffins 60 in einem weiten Bereich eingestellt werden.

Damit das ausgehärtete Paraffin 60 leicht aus dem Staubsammelbehälter 26 entfernt werden kann, befindet sich die Paraffintablette 61 in dem Bereich der Aufnahme 64, die aus einem repulsiven (antihaftenden) Material oder einem Material mit einer repulsiven Oberfläche besteht, vorzugsweise Silikon. Aufgrund der besseren Wärmeleitfähigkeit kann die Aufnahme auch aus mit Teflon beschichtetem Aluminium bestehen. Die Aufnahme 64 kann dabei lösbar in dem Behälter 26 aufgenommen sein, um herausgenommen zu werden und durch eine neue Paraffintablette 61 ggf. mit einer neuen Aufnahme 64 ersetzt zu werden.

Neben Stoffen, deren Phase durch Zuführung von Wärmeenergie veränderbar ist, können auch Substanzen, deren Viskosität durch Bewegungsenergie verändert werden kann - sogenannte tixotrope Stoffe - als Staubbindemittel Verwendung finden. Als Beispiel seien hier Cellulose-Suspensionen genannt

Neben den beschriebenen Verfahren zur Applikation des Staubbindemittels - vorzugsweise Paraffin - besteht des weiteren die Möglichkeit, den Staub in das flüssige Paraffin zu pressen, um den Bindemitteleinsatz zu minimieren. Figur 10 zeigt einen Staubsammelbehälter 26, der mit einer solchen Pressvorrichtung 100 ausgerüstet ist. Hierzu wird in dem entnehmbaren Staubsammelbehälter 26 ein Kompressionsstempel 101 angeordnet, der manuell oder auch automatisch, d. h. elektromotorisch oder auch aerodynamisch, angetrieben wird und dadurch auf den Grobstaub 17 bzw. das Bindemittel gepresst. Nach dem Einschalten der Heizplatte 62 wird der Staub in das flüssige Bindemittel - vorzugsweise Paraffin 60 - gepresst und somit durch Verdichten ein "Staub-Bindemittel-Presskuchen" erzeugt. Der Pressvorgang kann nach jedem Ausschalten des Staubsaugers oder bei vollständig gefülltem Sammelbehälter durchgeführt werden.

Es besteht des weiteren die Möglichkeit, den Staub mit Hilfe eines Rührwerks mit dem Staubbindemittel zu vermengen. Hierzu wird in dem in Figur 11 dargestellten Staubsammelbehälter 26 ein Rührwerk 110 angeordnet, das manuell aber auch automatisch über eine drehbare Achse 111 angetrieben wird. Der Grobstaub 17 bedeckt teilweise oder ganz die Schaufeln 112 des Rührwerks 110. Innerhalb bzw. oberhalb des Staubsammelbehälters befindet sich eine Dosiervorrichtung 113 mit dem Staubbindemittel 114. Das Bindemittel 114 wird kontinuierlich (z. B. während des Betriebs) oder diskontinuierlich (z. B. nach jedem Einschalten oder bei vollständig gefülltem Staubsammelbehälter) auf den Grobstaub 17 dosiert. Mit Hilfe des Rührwerks 110 wird das Bindemittel 114 homogen mit dem Staub 17 durchmischt, wodurch der Bindemitteleinsatz minimiert werden kann.

Die Figuren 12a und 12b zeigen den prinzipiellen schematischen Aufbau einer weiteren Möglichkeit der Staubbindung. Hier werden in den Staubsammelbehälter Pads 120 eingelegt, die den Boden vollständig bedecken. Die Pads 120 bestehen aus mindestens zwei Komponenten, einem ersten Speichermedium 121 mit Staubbindemittel 122 sowie einem zweiten Speichermedium 123 für den Grobstaub 17. Vorzugsweise sind die Pads 120 als Verbrauchsmaterial ausgeführt. Das Material des ersten Speichermediums ist porös bis grobporig, schwammartig und flüssigkeitsspeichernd, vorzugsweise kommt Schaumstoff zum Einsatz. Es ist mit einem flüssigen Staubbindemittel 121 getränkt. Das Staubbindemittel 121 liegt im Idealfall als Flüssigkeit mit niedrigem Dampfdruck - wie z. B. Glycerin oder Glykol - vor. Das zweite Speichermedium 123 für den Staub muss flüssigkeitsleitend und -speichernd sein, grobporig, faserartig. Vorzugsweise werden an dieser Stelle Cellulosefasern verwendet, wobei die Fasern in den Schaumstoff eingespritzt werden, um einen guten Kontakt zum Staubbindemittel 121 zu gewährleisten. Cellulosefasern zeichnen sich durch eine hohe Kapillarität aus, wodurch das Staubbindemittel 121 aus dem Schaumstoff an die Oberfläche des zweiten Speichermediums 123 transportiert wird, um dort den Staub 17 zu benetzen bzw. zu binden und so ein Aufstauben zu vermeiden. An der Oberfläche des Speichermediums 123 bildet sich somit im Verlauf der Zeit ein "Staubkuchen", siehe Figur 4b. Bei erschöpfter Kapazität des ersten Speichermediums 122 wird der Pad 120 vorzugsweise durch den Bodenverschluss 124 des Staubsammelbehälters 26 zusammen mit dem gebundenen Staub 17 ohne Aufstauben entsorgt.

In einer weiteren Variante wird Wasser als Staubbindemittel verwendet. Die Figur 13 zeigt schematisch einen Drei-Fraktionen-Staubabscheider 160 mit einem Grobstaubbehälter 161 mit Grobstaub (erste Fraktion 162), einem Behälter 163 für die zweite, mittlere Staubfraktion 164, sowie einem Feinstaubfilter 165 mit Feinstaub (dritte Fraktion 166). Der konstruktive Aufbau des gesamten Abscheiders ist an anderer Stelle erläutert.

Der in den Staubabscheider 160 gelangte Staub wird folgendermaßen getrennt:
Der Grobstaub 162 umfasst mehrheitlich Partikel im Korngrößenbereich von mehr als ca. 200 µm, die im Grobstaubbehälter 161 gesammelt werden. Partikel, bei denen die Korngröße mehrheitlich im Bereich von ca. 30 µm bis ca. 200 µm liegen, werden im Staubsammelbehälter 163 gesammelt; Partikel, die kleiner als 30 µm sind, gelangen mehrheitlich in den Feinstaubfilter 165. Bei diesen Betrachtungen ist zu beachten, dass die Trenngrenzen unscharf sind. Deshalb beinhaltet die zweite Fraktion 164 auch Feinstaub 166, welcher bekanntlich beim Entleeren zum Aufstauben neigt. Für die zweite Staubfraktion 164 wird deshalb ein Staubsammelbehälter 163 verwendet, mit dessen Hilfe und der Applikation von Wasser 170 eine hygienische Staubentnahme möglich ist.

Die Figur 14 zeigt den Aufbau eines geeigneten Staubsammelbehälters 163 mit dem Staub 164, einer Staubzuführung 171 mit Ventilklappe 172, einem Wassereinfüllventil 173, einem Entlüftungsventil 174, einer Schütte 175, einer Ausflussöffnung 176 sowie einer Schüttenzuführung 177. Wasser 170 eignet sich hervorragend zur Bindung von Staub. Mit Hilfe des über das Wassereinfüllventil 173 eingefüllten Wassers 170 wird der Staub 164 im Staubsammelbehälter 163 ggfs. durch Schütteln des Behälters 163 mit dem Staub 164 vermischt. Die Schütte 175 mit der Ausflussöffnung 176 ist in der in der Figur 14 gezeigten Lage verschlossen und das Entlüftungsventil 174 nicht betätigt, d. h. geschlossen.

Die Figur 15 zeigt dann den Stausammelbehälter 163 während des Entleerungsvorgangs. Nach guter Durchmischung von Wasser 170 und Staub 164 entsteht ein Wasser-Staub-Gemisch, das durch Schwenken der Schütte 175 über die Ausflussöffnung 176 und die trichterförmige Schüttenzuführung 177 entleert werden kann. Die zugegebene Wassermenge ist so zu bemessen, dass ein gut fließfähiges Gemisch entsteht. Zur Entleerung muss das Entlüftungsventil 174 geöffnet werden. Vorteilhafterweise sind die Innenwände des Staubsammelbehälters 163 sowie alle anderen Einzelteile mit einer Antihaftschicht (Lotusblüteneffekt) behandelt bzw. überzogen. Um die Behälter 161 und 163 separat entleeren zu können, sind sie trennbar ausgebildet. Zur Vermeidung von Verwechslungen sind optische Unterschiede, insbesondere Ausführungen in unterschiedlichen Farben ratsam. Die Verwendung von Wasser 170 als Staubbindemittel weist den Vorteil auf, dass der Staub 164 ohne Verwendung eines speziellen materiellen Bindemittels hygienisch, d. h. ohne Aufstauben entsorgt werden kann, somit ist kein kostenintensives Verbrauchmaterial notwendig.

Der in verschiedenen Ausführungsformen in den Figuren 16 bis 20 dargestellte Feinstaub-Filter 400 ist den vorbeschriebenen Staubabscheide-Systemen nachgeschaltet. Unabhängig von der Ausführungsform als Fliehkraftabscheider / Zyklonabscheider (Figuren 1 bis 15) oder Abscheider nach dem Massenträgheitsprinzip / Ringspaltabscheider hat der Feinstaubfilter 400 die Aufgabe, die den Vorabscheider passierenden Partikel zu binden, damit diese nicht wieder in die Umgebungsluft gelangen. Erfindungsgemäß ist das Staubabscheide-System derart aufgebaut, dass es gegenüber herkömmlichen Systemen eine größere Trenngrenze hat und somit nur Staub bis ca. 30 µm sammelt. Der Staub, der kleiner als 30 µm ist, im Folgenden als Feinstaub bezeichnet, gelangt mehrheitlich in den Feinstaubfilter 400.

Die Figuren 16 und 17 erläutern den prinzipiellen Aufbau des vorgeschlagenen Filtersystems, das vorzugsweise die Gestalt einer quaderförmigen Kassette besitzt. Eine rahmenförmige bzw. rechteckige breit- und beidseitig offene Halterung 401 enthält das vorder- und hinterseitige Filtermedium 402 bzw. 403. Ferner ist in der Oberseite der Halterung 401 die Luftzuführung 404 für die Abluft aus dem Staubabscheide-System angeordnet. Die Halterung 401 wird vorzugsweise als rechteckiger Faltrahmen ausgeführt. Als weitere Lösungsalternative wird vorgeschlagen, die Halterung 401 als umlaufend geschlossenen, luftdurchlässigen, porösen bzw. ebenfalls filtrierenden Hohlkörper auszuführen, in den das Filtermedium 402 bzw. 403 eingesetzt wird, wobei sich die Filtereigenschaften von filternder Halterung 401 und innen liegendem Filtermedium 402 bzw. 403 unterscheiden können. So kann die Halterung 401 vorzugsweise aus gesintertem Kunststoff oder einem vergleichbaren Material bestehen. Durch diese mehrstufige Filteranordnung lässt sich eine Feinstfilter-Qualität erreichen. Die Dimensionen der kassettenförmigen Filtergeometrie sind an die vorgegebenen Bauraumverhältnisse eines handelsüblichen Bodenstaubsaugers angepasst und sollten im Bereich einer Standardverpackung für Staubsauger-Filterbeutel, etwa 170 mm x 230 mm x 85 mm H x B x T liegen.

Figur 18 und Figur 19 zeigen detailliert eine Ausführungsform der ersten Lösungsalternative, Figur 29 eine weitere Ausführungsform dieser Alternative.

Figur 18 zeigt den Feinstaubfilter 400 in der Draufsicht mit dem Filtermedium 402 und 403 sowie der Luftzuführung 404. In dieser Ausführungsvariante besteht das Filtermedium 402, 403 aus einem hochspeicherfähigen mattenförmigen, vorzugsweise einem elektrostatisch geladenem synthetisch hergestelltem oder natürlichem Filtervlies, wobei die Mattendicke ca. 10 bis 20 mm beträgt. Die elektrostatische Aufladung erfolgt während des Herstellungsprozesses des Filtervlieses. Die Luftzuführung 404 wird vorzugsweise als Langloch ausgeführt, um eine optimale Anströmung des Filtermediums 402, 403 zu gewährleisten. Weiterhin zeigt die Figur 18 den zwischen dem Filtermedium 402, 403 und der Luftzuführung 404 angeordneten filtermaterialfreien Hohlraum 405, der ebenfalls eine optimale Anströmung des Filtermediums 402, 403 unterstützt.

Die Figur 19 zeigt nochmals den zwischen dem Filtermedium 402, 403 und der Luftzuführung 404 befindlichen filtermaterialfreien Hohlraum 405. Des weiteren ist der Abluftstrom aus dem Staubabscheide-System durch die Pfeile 406 symbolisiert. Die Filteranordnung kann noch verbessert werden, wenn sich in dem Hohlraum 405 zwischen den beiden Filtermedien 402, 403 Watte oder ein watteähnliches Material befindet. Versuche haben gezeigt, dass sich insbesondere kleinere Partikel < 15 µm in Watte gut binden bzw. speichern lassen.

Figur 20 beschreibt eine weitere Variante in der Draufsicht. Das Filtermedium 402, 403 besteht hier aus einem hochspeicherfähigen dünnen, vorzugsweise elektrostatisch geladenem, synthetisch hergestelltem oder natürlichem Filtervlies, wobei die Dicke der Vlieslage jetzt ca. 4 bis 7 mm beträgt. Um eine vergleichbare Staubaufnahmekapazität bei niedrigen Strömungsverlusten zu erreichen, muss das Filtervlies 402, 403 in dieser Ausführung gefaltet bzw. plissiert werden. Der "Plissierwinkel" α beträgt ca. 30°. Durch die Plissierung wird eine große Filterfläche geschaffen. Bei Verwendung der oben beschriebenen Filtermatte wird die Kapazität im Wesentlichen durch eine hohe Tiefenspeicherung erreicht.

## Patentansprüche

1. Verfahren zur Behandlung von Staub in einem Staubsauger, bei dem dem Staub ein Staubbindemittel zugegeben wird,
**dadurch gekennzeichnet,**
**dass** der Staub in mindestens zwei Fraktionen getrennt wird, welche sich durch die Größe und/oder Masse der Staubpartikel unterscheiden, dass einer Fraktion ein Staubbindemittel zugegeben wird und dass die Fraktion, deren Staubpartikel mehrheitlich kleiner sind als die Fraktion, der ein Staubbindemittel zugegeben wird, von einem Feinstaubfilter aufgenommen wird.

2. Verfahren zur Behandlung von Staub nach Anspruch 1,
**dadurch gekennzeichnet,**
**dass** der Staub in drei Fraktionen getrennt wird, welche sich durch die Größe und/oder Masse der Staubpartikel unterscheiden, und dass der Fraktion mit Staubpartikeln, welche mehrheitlich mittlere Größe oder Masse besitzen, ein Staubbindemittel zugegeben wird.

3. Verfahren zur Behandlung von Staub nach Anspruch 2,
**dadurch gekennzeichnet,**
**dass** eine erste Fraktion mehrheitlich Staubpartikel mit einer Größe von mehr als 200 µm enthält, dass eine zweite Fraktion mehrheitlich Staubpartikel mit einer Größe zwischen 200 µm und 30 µm enthält und dass eine dritte Fraktion mehrheitlich Staubpartikel mit einer Größe von weniger als 30 µm enthält.

4. Verfahren zur Behandlung von Staub nach Anspruch 3,
**dadurch gekennzeichnet,**
**dass** ein Feinstaubfilter mit einer Speicherkapazität von mindestens 200 Gramm Feinstaub verwendet wird.

5. Verfahren zur Behandlung von Staub nach einem der vorhergehenden Ansprüche,
**dadurch gekennzeichnet,**
**dass** die Zugabe des Staubbindemittels in einem in den Staubsauger einsetzbaren und von dort entnehmbaren Staubsammelbehälter erfolgt.

6. Verfahren zur Behandlung von Staub nach Anspruch 5,
**dadurch gekennzeichnet,**
**dass** die Menge und/oder der Zugabezeitpunkt und/oder die Zugabefrequenz des Staubbindemittels zeit-, füllstands- oder staubmengengesteuert erfolgt.

7. Verfahren zur Behandlung von Staub nach Anspruch 5 oder 6,
**dadurch gekennzeichnet,**
**dass** die Zugabe des Staubbindemittels bei eingeschaltetem Gebläse in den Saugluftstrom vor dem Staubsammelbehälter oder direkt in den Staubsauger eingesetzten Staubsammelbehälter erfolgt.

8. Verfahren zur Behandlung von Staub nach Anspruch 5,
**dadurch gekennzeichnet,**
**dass** die Zugabe des Staubbindemittels zum Staubsammelbehälter nach dessen Einsetzen in den Staubsammelraum des Staubsaugers automatisch erfolgt.

9. Verfahren zur Behandlung von Staub nach einem der vorhergehenden Ansprüche,
**dadurch gekennzeichnet,**
**dass** als Staubbindemittel ein ein- oder mehrkomponentiges Additiv verwendet wird, welches in fester und/oder flüssiger und/oder gasförmiger Phase vorliegt, wobei die Phase veränderbar sein kann, um den in loser ungebundener Form vorliegenden aufgesaugten Staub zu binden und/oder zu vermischen und dabei zumindest teilweise eine Bindung des Staubes vorzunehmen.

10. Verfahren zur Behandlung von Staub nach Anspruch 9,
**dadurch gekennzeichnet,**
**dass** die Phase des Staubbindemittels durch Zuführung bzw. Abführung von Energie, insbesondere Wärmeenergie oder Bewegungsenergie veränderbar ist.

11. Verfahren zur Behandlung von Staub nach Anspruch 9 oder 10,
**dadurch gekennzeichnet,**
**dass** als Staubbindemittel mindestens eine der folgenden Materialien verwendet wird:
- eine insbesondere dispergierbare Flüssigkeit;
- ein Pulver;
- ein Schaum;
- ein Granulat;
- ein fester, insbesondere tablettenförmig gepresster Stoff.

12. Verfahren zur Behandlung von Staub nach einem der vorhergehenden Ansprüche,
**dadurch gekennzeichnet,**
**dass** dem Staubbindemittel ein Duftstoff und/oder eine keimhemmende Substanz zugesetzt ist.

13. Verfahren zur Behandlung von Staub nach Anspruch 11 oder 12,
**dadurch gekennzeichnet,**
**dass** dem Granulat ein Mittel zugesetzt ist, welches dessen Hafteigenschaften für Staub verbessert.

14. Verfahren zur Behandlung von Staub nach einem der Ansprüche 1 bis 4,
**dadurch gekennzeichnet,**
**dass** zur Staubbindung ein schwammartiger Gegenstand verwendet wird.

15. Verfahren zur Behandlung von Staub nach Anspruch 14,
**dadurch gekennzeichnet,**
**dass** der schwammartige Gegenstand auf dem Boden des Staubsammelbehälters angeordnet ist.

16. Verfahren zur Behandlung von Staub nach Anspruch 15,
**dadurch gekennzeichnet,**
**dass** der schwammartige Gegenstand mit einem flüssigen Staubbindemittel mit niedrigem Dampfdruck wie z. B. Glycerin oder Glykol getränkt ist.

17. Verfahren zur Behandlung von Staub nach Anspruch 16,
**dadurch gekennzeichnet,**
**dass** der schwammartige Gegenstand auf seiner zum Staubeintritt des Sammelbehälters gerichteten Seite mit einer flüssigkeitsleitenden Beschichtung mit hoher Kapillarität wie z. B. Cellulosefasern versehen ist.

18. Verfahren zur Behandlung von Staub nach einem der Ansprüche 1 bis 8,
**dadurch gekennzeichnet,**
**dass** Wasser als Staubbindemittel verwendet wird.

## Claims

1. Method for treating dust in a vacuum cleaner, in which a dust-binding agent is added to the dust,
**characterised in that**
the dust is separated into at least two fractions which differ in terms of the size and/or mass of the dust particles, **in that** a dust-binding agent is added to one fraction and **in that** the fraction having particles which are mostly smaller than those of the fraction to which a dust-binding agent is added is received by a fine dust filter.

2. Method for treating dust according to claim 1,
**characterised in that**
the dust is separated into three fractions which differ in terms of the size and/or the mass of the dust particles, and **in that** a dust-binding agent is added to the fraction having dust particles which are mostly of average size or mass.

3. Method for treating dust according to claim 2,
**characterised in that**
a first fraction contains mostly dust particles having a size larger than 200 µm, **in that** a second fraction contains mostly dust particles having a size between 200 µm and 30 µm and **in that** a third fraction contains mostly dust particles having a size of less than 30 µm.

4. Method for treating dust according to claim 3,
**characterised in that**
a fine dust filter having a storage capacity of at least 200 grams of fine dust is used.

5. Method for treating dust according to any one of the preceding claims,
**characterised in that**
the dust-binding agent is added to a dust collection container which can be inserted into the vacuum cleaner and removed therefrom.

6. Method for treating dust according to claim 5,
**characterised in that**
the quantity and/or the time of addition and/or the frequency of addition of the dust-binding agent is/are controlled in terms of time, filling level and dust quantity.

7. Method for treating dust according to either claim 5 or claim 6,
**characterised in that**
the dust-binding agent is added to the suction air stream upstream of the dust collection container or directly to the dust collection container inserted into the vacuum cleaner.

8. Method for treating dust according to claim 5,
**characterised in that**
the dust-binding agent is added to the dust collection container automatically after the dust collection container has been inserted into the dust collection chamber of the vacuum cleaner.

9. Method for treating dust according to any one of the preceding claims,
**characterised in that**
a single or multi-component additive which is present in solid and/or liquid and/or gaseous phase is used as a dust-binding agent, it being possible to change the phase so as to bind and/or mix the dust which has been drawn in and is present in loose, unbound form, and thereby to bind the dust, at least in part.

10. Method for treating dust according to claim 9,
**characterised in that**
the phase of the dust-binding agent can be changed by supplying or removing energy, in particular heat energy or kinetic energy.

11. Method for treating dust according to either claim 9 or claim 10,
**characterised in that**
at least one of the following materials is used as a dust-binding agent:
- a liquid, in particular a dispersible liquid;
- a powder;
- a foam;
- a granular material;
- a solid substance, in particular pressed into tablet form.

12. Method for treating dust according to any one of the preceding claims,
**characterised in that**
a scent and/or an anti-germ substance is/are added to the dust-binding agent.

13. Method for treating dust according to either claim 11 or claim 12,
**characterised in that**
an agent is added to the granular material which improves its adhesive properties for dust.

14. Method for treating dust according to any one of claims 1 to 4,
**characterised in that**
a sponge-like object is used to bind the dust.

15. Method for treating dust according to claim 14,
**characterised in that**
the sponge-like object is arranged on the base of the dust collection container.

16. Method for treating dust according to claim 15,
**characterised in that**
the sponge-like object is impregnated with a liquid dust-binding agent having a low vapour pressure, for example glycerol or glycol.

17. Method for treating dust according to claim 16,
**characterised in that**
the sponge-like object is provided, on the side thereof facing the dust inlet of the collection container, with a liquid-conducting coating having a high capillarity, for example cellulose fibres.

18. Method for treating dust according to any one of claims 1 to 8,
**characterised in that**
water is used as a dust-binding agent.

## Revendications

1. Procédé de traitement de la poussière dans un aspirateur, dans lequel un liant de poussière est ajouté à la poussière,
**caractérisé en ce que**
la poussière est séparée en au moins deux fractions qui se distinguent par la dimension et/ou la masse des particules de poussières, **en ce qu'**un liant de poussière est ajouté à une fraction, et **en ce que** la fraction dont les particules de poussières sont majoritairement plus petites que la fraction à laquelle est ajouté un liant de poussière est absorbée par un filtre à poussières fines.

2. Procédé de traitement de la poussière selon la revendication 1,
**caractérisé en ce que**
la fraction est séparée en trois fractions qui se distinguent par la dimension et/ou la masse des particules de poussières, **en ce qu'**un liant de poussière est ajouté à la fraction ayant les particules de poussières qui possèdent majoritairement une dimension ou une masse moyenne.

3. Procédé de traitement de la poussière selon la revendication 2,
**caractérisé en ce**
**qu'**une première fraction contient majoritairement des particules de poussières ayant une dimension de plus de 200 µm, en ce qu'une deuxième fraction contient majoritairement des particules de poussières ayant une dimension comprise entre 200 µm et 30 µm, et ce qu'une troisième fraction contient majoritairement des particules de poussières ayant une dimension inférieure à 30 µm.

4. Procédé de traitement de la poussière selon la revendication 3,
**caractérisé en ce**
**qu'**il est utilisé un filtre à poussières fines ayant une capacité de stockage d'au moins 200 grammes de poussières fines.

5. Procédé de traitement de la poussière selon l'une des revendications précédentes,
**caractérisé en ce que**
l'ajout du liant de poussière s'effectue dans un collecteur de poussières pouvant être introduit dans l'aspirateur et pouvant en être enlevé.

6. Procédé de traitement de la poussière selon la revendication 5,
**caractérisé en ce que**
la quantité et/ou le moment des ajouts et/ou la fréquence des ajouts du liant de poussière est asservi au temps, au remplissage ou à la quantité de poussières.

7. Procédé de traitement de la poussière selon la revendication 5 ou 6,
**caractérisé en ce que**
l'ajout du liant de poussière s'effectue, quand le ventilateur est en circuit, dans le flux d'air d'aspiration en amont du collecteur de poussières ou directement dans le collecteur de poussières introduit dans l'aspirateur.

8. Procédé de traitement de la poussière selon la revendication 5,
**caractérisé en ce que**
l'ajout du liant de poussière en direction du collecteur de poussières s'effectue automatiquement après l'introduction de celui-ci dans la chambre de collecte de poussières de l'aspirateur.

9. Procédé de traitement de la poussière selon l'une des revendications précédentes,
**caractérisé en ce que**,
comme liant de poussière, il est utilisé un additif à composant unique ou à composants multiples qui se présente dans une phase sous forme solide et/ou liquide et/ou gazeuse, la phase pouvant être modifiée pour lier et/ou mélanger la poussière aspirée présente sous forme lâche non liée et réaliser en l'occurrence au moins partiellement une liaison de la poussière.

10. Procédé de traitement de la poussière selon la revendication 9,
**caractérisé en ce que**
la phase du liant de poussière est modifiable par amenée ou évacuation d'énergie, en particulier d'énergie thermique ou d'énergie cinétique.

11. Procédé de traitement de la poussière selon la revendication 9 ou 10,
**caractérisé en ce que**,
comme liant de poussière, il est utilisé au moins un des matériaux suivants :
- un liquide en particulier dispersible ;
- une poudre ;
- une mousse ;
- un granulat ;
- une substance solide, en particulier pressée en forme de pastilles.

12. Procédé de traitement de la poussière selon l'une des revendications précédentes,
**caractérisé en ce**
**qu'**une matière odorante et/ou une substance antibactérienne est ajoutée au liant de poussière.

13. Procédé de traitement de la poussière selon la revendication 11 ou 12,
**caractérisé en ce**
**qu'**un moyen qui améliore les propriétés d'adhérence du granulat pour la poussière est ajouté au granulat.

14. Procédé de traitement de la poussière selon l'une des revendications 1 à 4,
**caractérisé en ce**
**qu'**un objet de type spongieux est utilisé pour la liaison de poussière.

15. Procédé de traitement de la poussière selon la revendication 14,
**caractérisé en ce que**
l'objet de type spongieux est disposé sur le fond du collecteur de poussière.

16. Procédé de traitement de la poussière selon la revendication 15,
**caractérisé en ce que**
l'objet de type spongieux est humecté avec un liant de poussière liquide à faible pression de vapeur tel que de la glycérine ou du glycol.

17. Procédé de traitement de la poussière selon la revendication 16,
**caractérisé en ce que**
l'objet de type spongieux est, sur son côté dirigé vers l'entrée de poussière du collecteur, muni d'un revêtement conducteur du liquide à capillarité élevée tel que des fibres de cellulose.

18. Procédé de traitement de la poussière selon l'une des revendications 1 à 8,
**caractérisé en ce que**
de l'eau est utilisée comme liant de poussière.
